# FASCICULE DE BREVET EUROPEEN

(11) **EP 0 072 274 B1**
(45) Date de publication et mention de la délivrance du brevet: **02.05.1985**
(21) Numéro de dépôt: 82401322.1
(22) Date de dépôt: 13.07.1982
(51) Int. Cl.: F01N 7/18, F01N 1/08

(54) **Silencieux ou atténuateur de son réactif pour débit pulse de gaz**
Reaktiver Schalldämpfer für pulsierenden Gasstrom
Reactive silencer or sound attenuator for a pulsating gas flow

(30) Priorité: 23.07.1981 FR 8114685
(43) Date de publication de la demande: 16.02.1983
(73) Titulaire: Etablissements Georges HIBON, S.A. dite:, F-59100 Roubaix (FR)
(72) Inventeur: Richard, Daniel, F-59100 Roubaix (FR)
(74) Mandataire: Lepage, Jean-Pierre

## Description

### Domaine technique.

La présente invention concerne un silencieux ou atténuateur de son réactif, c'est-à-dire à réflexion ou écho d'onde sonore, pour débit pulsé de gaz soumis à des fréquences moyennes et hautes, à savoir d'environ 300 à 8000 Hz.

### Problème posé.

De nombreuses machines utilisent ou traitent des gaz en leur imprimant des impulsions qui se trouvent presque toujours dans le domaine sonore et provoquent des nuisances. C'est pourquoi, on a été amené depuis longtemps à joindre à ces machines des silencieux ou des atténuateurs de son qu'il faut rendre les plus efficaces possible dans l'atténuation de son en altérant aussi peu que possible ie rendement de la machine.

Ce problème se rencontre fréquemment dans les moteurs thermiques et aussi dans les compresseurs.

L'invention se propose de le résoudre bien que, comme on va le voir, c'est un souci de nombreux techniciens depuis des dizaines d'années. Ces techniciens ont eu à résoudre l'élimination des fréquences moyennes et hautes s'échelonnant entre 300 et 8000 Hz.

### Etat de la technique antérieure et inconvénients.

Les silencieux existants peuvent se partager en deux grandes catégories:

La première catégorie concerne les silencieux passifs contenant des matières isolantes et absorbantes.
- Les silencieux actifs ou réactifs à chicane et à chambre ne comportant pas de matières absorbantes.

Ainsi, dans les silencieux reposant sur le principe d'un amortissement du bruit par absorption (silencieux passif), les gaz sont amenés au moyen de tubes qui comportent à la périphérie des trous au travers desquels l'onde sonore peut sortir en étant répartie de façon uniforme et est amortie jusqu'à un certain point par de l'absorbant qui entoure ces tubes. Ces silencieux par absorption sont notamment utilisés comme silencieux principaux pour amortir une gamme étendue de bruits. Toutefois, ils présentent l'inconvénient d'être encombrants car on est obligé de donner aux tubes qui comportent des trous une section relativement grande pour limiter la vitesse de passage des gaz afin d'éviter l'entraînement de matières absorbantes qui provoque la pollution du gaz et la détérioration du silencieux.

A côté de ces amortisseurs de son par absorption, ou passifs, il existe des amortisseurs par réflexion ou à chicane qui fonctionnent suivant un principe actif où les ondes sonores se réfléchissent en atténuant les ondes postérieures. On sait que pour pouvoir utiliser le principe de ces silencieux dits à réflexion, les ondes acoustiques doivent se propager en ondes planes. Dans ces silencieux, on prévoit des conduits qui amènent les gaz dans des chambres ou espaces de réflexion à partir desquelles les gaz peuvent s'échapper pour s'écouler plus régulièrement avec une énergie sonore fortement atténuée. Le principe utilisé pour les amortisseurs de son par réflexion repose sur le fait que le son se trouve réduit grâce à des modifications de section et à des changements de direction. Par le fait d'une réactance variée rencontrée dans chacun des éléments, il se produit une atténuation de l'énergie sonore. Pour des débits de gaz importants, la section des silencieux esttelle que seules les basses fréquences peuvent être traitées.

Le principe de ces silencieux est illustré aux figures 1 à 6, des dessins joints.

A la figure 1 de ces dessins on a représenté une chambre de section S, de longueur I, que est reliée à deux conduits de section s. Il est reconnu qu'une telle chambre peut amortir des ondes sonores dont la longueur d'onde est en rapport avec la longueur 1 et correspond à une fréquence f₁. L'efficacité d'atténuation est fonction du rapport d'expansion c'est-à-dire du rapport des sections S/s. On comprend tout de suite qu'on a intérêt à avoir une section S relativement faible pour limiter l'encombrement de la chambre mais que, par contre, le débit de l'appareil est limité.

On suppose que la chambre a une longueur 1 relativement grande pour atténeur une fréquence f₁ relativement faible.

Pour élargir la bande passante, on peut monter en série (figures 3 et 4) deux chambres, la deuxième chambre ayant une longueur 1₂ plus petite que si bien que l'on atténue les fréquences suivant le spectre qui est représenté à la figure 4 où, comme à la figure 2, on a représenté en ordonnée l'atténuation en dB et en abscisse, la fréquence atténuée. On a aussi représenté les limites inférieures (300 Hz) et supérieures (8000 Hz) entre lesquelles l'appareil doit être efficace.

En suivant le même raisonnement, on peut adopter le principe de base qui est représenté aux figures 5 et 6, en ajoutant une troisième chambre qui a une longueur 1₃ plus petite que la longueur 1₂ et qui amortit des fréquences f₃ supérieures à f₂. Le spectre des fréquences amorti est représenté à la figure 6 que l'on peut commenter de la même manière que ce qui a été fait pour la figure 2.

Cette disposition théorique conduit à adopter une construction encombrante de l'amortisseur de son pour obtenir les mêmes propriétés d'amortissement qu'avec un amortisseur par absorption, ce qui entraîne une plus grande dépense de matières et de ce fait rend plus coûteux les amortisseurs par réflexion connus jusqu'à présent.

Le problème revient donc à obtenir le rapport S/s le plus important possible, le nombre de chambres de dimensions différentes en série le plus important possible et, cepéndant de limiter les pertes de charges et l'encombrement, tout cela en diminuant le prix de revient de l'appareil.

C'est le but que se propose d'atteindre la présente invention.

Il faut signaler qu'une amélioration consiste à prévoir des fonds de chambre tronconiques, comme il est représenté en pointillés à la figure 1, pour réduire les pertes de charges sans toutefois nuire à l'efficacité.

### Exposé de l'invention.

Le silencieux ou atténuateur de son de l'invention est caractérisé par un système de plusieurs ensembles identiques disposés en parallèle, connectés à au moins un collecteur d'admission et/ou un collecteur d'échappement, chacun des ensembles étant constitué par une succession de chambres de détente de dimensions différentes reliées par un conduit axial, chacune des chambres ayant des dimensions telles qu'elle soit accordée pour un domaine de fréquences à atténuer tandis que les conduits de liaison ont une section faible par rapport à la section des chambres.

Lesdites chambres peuvent être prismatiques et/ ou cylindriques et leur section dépend de la limite supérieure de fréquence susceptible d'être atténuée tandis que leur longueur dépend du domaine de fréquence susceptible d'être atténué, étant entendu que ces dernières fréquences sont en dessous de la limite supérieure des fréquences à traiter. Si elles sont cylindriques, elles sont, de préférence, de révolution avec des fonds tronconiques s'adaptant à des conduits axiaux tubulaires.

Une caractéristique très importante de l'invention réside dans le fait qu'on réalise un système de plusieurs ensembles de chambres reliées par des conduits, système dans lequel les longueurs des chambres et des conduits sont déterminées pour que l'on puisse assurer une imbrication alvéolaire d'éléments qui sont décalés les uns par rapport aux autres afin que les chambres se placent au niveau des conduits des ensembles adjacents et inversement, pour que le système occupe le volume minimum.

Pour fabriquer pratiquement ces systèmes, il existe deux solutions principales.

La première consiste à réaliser le silencieux par tranches perpendiculaires à l'axe des conduits et que lesdites tranches sont assemblées par un moyen connu afin de constituer un bloc amortisseur de son. Dans ce cas, le bloc amortisseur de son peut être soit prismatique, généralement parallélépipédique, soit cylindrique.

La deuxième consiste à réaliser le silencieux par éléments identiques plans, en forme de plaques comportant chacune en creux, sur leurs deux faces, des parties complémentaires des ensembles reliées par des conduits, lesdites parties complémentaires étant disposées pour s'adapter exactement aux parties correspondantes des éléments plans adjacents pour reconstituer le système d'ensembles de chambres et de conduits grâce à des moyens d'assemblage et de positionnement relatifs. Il est plus commode que les éléments plans comportent, en creux, sur chacune de leurs faces une moitié de chaque ensemble constitué par une section des chambres et des conduits suivant un plan diamétral de ceux-ci, lesdits éléments comportant des moyens d'assemblage par tirants assurant la juxtaposition et le serrage pour constituer ainsi un blocplarallélépipédique amortiseur de son.

De préférence; les collecteurs d'admission et d'échappement sont constitués par des boîtiers recouvrant respectivement les entrées et les sorties du bloc amortisseur de son. Pour réaliser lesdits boîtiers de façon simple, on prévoit un caisson allongé dans . la partie centrale duquel on dispose le bloc amortisseur de son, en laissant en amont et en aval deux chambres servant de collecteurs ayant une longueur relativement importante pour traiter et amortir les basses fréquences.

Ce caisson allongé sert généralement de socle à la machine produisant les pulsations sonores de gaz.

### Solution au problème, avantages et résultat industriel.

La réalisation de l'invention permet une grande ef, ficacité des silencieux puisque le rapport S/s est important et que l'on évite l'inconvénient d'une faible section s en disposant en parallèle un grand nombre d'ensembles équivalents. Le diamètre des silencieux élémentaires est calculé pour permettre une propagation en ondes planes jusqu'à des fréquences élevées, 8000 Hz par exemple. Il est possible de reculer cette limite en hautes fréquences en utilisant des silencieux élémentaires de diamètres plus petits.

L'imbrication des différentes chambres et conduits a permis de réduire considérablement l'encombrement général. Il faut remarquer que l'ensemble des conduits et chambres ont la même longueur quel que soit le débit à passer puisque ce débit peut varier en multipliant le nombre d'ensembles accollés. Dans la pratique, on obtient des silencieux qui sont deux à dix fois moins longs, pour une même efficacité, que le dispositif appliquant simplement le principe théorique.

Comme on n'emploie pas le principe du silencieux passif par la présence de produits absorbants, on peut adopter des vitesses de passage plus élevées dans les ensembles sans risque d'entraîner cette matière absorbante. Cela améliore la longévité du silencieux et la pureté du gaz à la sortie de l'appareil.

Il faut signaler que ce dispositif permet de traiter des fréquences élevées puisque l'on peut réduire la longueurdes chambres d'une façon simple. Enfin, on diminue considérablement le prix de revient surtout, comme on l'a vu si le dispositif est intégré dans le socle de l'appareil.

L'invention sera mieux comprise à l'aide de la description ci-après qui en donne quelques exemples non limitatifs de réalisatiton pratique et qui sont illustrés par les dessins joints.

### Brève description des figures.

Dans ces dessins:
La figure 1 est une vue schématique d'une chambre d'un silencieux actif ou à réflexion.
La figure 2 est un graphique montrant comment le son est atténué par le dispositif de la figure 1.
La figure 3 représente schématiquement un silencieux actif à deux chambres en série traitant des fréquences différentes.
La figure 4 est un graphique montrant l'évolution de l'atténuation du son du silencieux schématisé à la figure 3.
La figure 5 est une troisième version du silencieux à trois chambres successives pour traiter trois zones de fréquences f ₁, f₂; f₃, les chambres ayant des longueurs allant en diminuant I, I₂, 1₃.
La figure 6 est le graphique représentant l'atténuation du son relative au dispositif schématisé à la figure 5.
La figure 7 est une vue en perspective d'un bloc amortisseur parallélépipédique avec une coupe médiane représentant la répartition imbriquée de façon alvéolaire des différents conduits et chambres.
La figure 8 est une coupe transversale verticale d'un élément en forme de plaques longitudinales.
La figure 9 est une coupe suivant un plan longitudinal, d'un élément transversal susceptible de réaliser le bloc amortisseur de la figure 7 suivant une autre version.
La figure 10 est une vue en élévation d'un élément transversal, similaire à celui de la figure 9, destiné à constituer un bloc amortisseur cylindrique à section circulaire.
La figure 11 est une vue éclatée d'un caisson allon- géservant de socle à la machine produisant les pulsations sonores de gaz, et contenant le bloc amortisseur de son de l'invention.
La figure 12 est une vue de profil du caisson de la figure 11 qui est alors assemblé.

### Description de quelques modes de réalisation.

En se reportant à la figure 7, on reconnaît les différents ensembles composés d'une grande chambre 1, d'une chambre moyenne 2-et d'une petite chambre 3, ces chambres étant reliées par des conduits 4, 5, 6 et précédés par des conduits d'admission 7 et d'échappement 8.

La chambre 1 a une longueur Il; la chambre 2 a une longueur 1₂; la chambre 3 a une longueur 1₃.

Les sections de ces chambres sont identiques.

Les extrémités de ces chambres sont reliées aux conduits 4, 5, 6 par des parties tronconiques telles que 9 qui améliorent l'écoulement des gaz et donc le rendement. Ces chambres sont donc identiques.

Toujours à la figure 7, on a représenté d'autres ensembles 1 à à 8a qui sont décalés en quinconce par rapport à l'ensemble 1 à 8 pour réaliser une imbrication rigoureuse des différents ensembles. On remarque en particulier que le conduit 4 a la même longueur que la chambre 1 a tandis que le conduit 5a a la même longueur que la chambre 1 et le conduit 5 a la même longueur que la chambre 2a, que le conduit 6a a la même longueur que la chambre 2 et que les chambres 3a et 3 ont la même longueur. Les conduits 7 et 7a, de la même façon que les conduits 8 et 8a ont des longueurs différentes pour rattrapper le décalage entre les deux ensembles.

Les autres ensembles sont disposés de la même façon que les ensembles 1 à 8, d'une part et 1 a à 8a, d'autre part.

Dans une première version, le bloc amortisseur 10 est parallélépipédique et est composé d'éléments plans 11 (figure 8) qui comportent en creux sur chacune de leur face une moitié de chaque ensemble 1 à 8 et une moitié de chaque ensemble 1 a à 8a, ces ensembles de chambres 1, 2, 3, la, 2a, 3a et de conduits 4, 5, 6, 7, 8, 5a, 6a, 7a et 8a étant coupés suivant un plan diamétral.

Ces ensembles découpés en creux sur la face 12, tel qu'il vient d'être décrit ci-dessus, sont aussi découpés en creux sur la face 13 mais décalés en quinconce, comme il est représenté à la figure 8, pour gagner le maximum de place.

Les éléments 11 comportent encore des moyens de positionnement (non représentés) l'un à l'autre et d'assemblage qui sont généralement des tiges filetées avec des écrous qui passent dans les encoches 14, 15, 16, 17.

On a représenté des éléments 11 qui sont avanta- geusementvenus de fonderie. On peut toutefois imaginer des éléments similaires réalisés par emboutissage ce qui donne alors aux chambres 1 à 3, 1 a à 3a et aux conduits 4 à 8 et 5a à 8a des sections polygonales, de préférence hexagonales comme les alvéoles d'un nid d'abeilles.

On a vu que le bloc amortisseur 10 était parallélépipédique. On peut aussi aboutir à un résultat similaire en constituant le bloc 10 par des éléments 18 qui se placent transversalement en réalisant un découpage en tranches du bloc 10 cela est repéré par les plans de joints 19 à 30. A ce sujet, et par mesure de simplification, la figure 7 a rassemblé les deux formes de réalisation, l'une avec des éléments 11 disposés longitudinalement suivant les plans de joints tels que 31 et 32, et l'autre par des éléments transversaux tels que 18 avec des plans de joints 19 à 30. Dans ce dernier cas, on utilise des tirants d'assemblage longitudinaux.

Avec cette dernière réalisation par éléments 18 transversaux, on peut aussi utiliser des éléments 181 (figure 10) qui ont alors une section circulaire en répartissant en quinconce les ensembles de chambres et conduits comme il est clairement représenté à cette même figure 10.

D'autres formes de réalisation peuvent être imaginées sans sortir du cadre de l'invention. Il en serait, par exemple, d'une réalisation par des éléments tels que 18 à section polygonale, ovale, etc.

Néanmoins, il est commode de réaliser un bloc amortisseur 10 parallélépipédique notamment dans la réalisation qui va maintenant être décrite et illustrée aux figures 11 et 12.

Dans cette réalisation, le bloc amortisseur 10 est placé dans la partie centrale d'un caisson allongé 33 en laissant, en amont, un collecteur d'admission 34 et, en aval, un collecteur d'échappement 35. Le collecteur 35 est d'ailleurs une chambre ayant une longueur relativement importante pour traiter les basses fréquences qui ne sont pas traitées dans le bloc amortisseur 10.

Le caisson 33 est fermé aux deux bouts par des fers U 37 et 38 qui servent de pieds à l'ensemble et dont les ailes supérieures 39 et 40 concourent à la fixation d'un couvercle 41 qui comporte un élément de blocage 42 du bloc 10. Celui-ci est bloqué par ailleurs par une cornière 43 fixée au fond de la gouttière 36. Cette gouttière, découplée du caisson 33 par un produit viscoélastique, sert de double paroi pour diminuer le rayonnement acoustique.

L'admission des gaz dans la chambre 34 se fait par le trou 44 tandis que l'échappement à partir de la chambre 35 se fait par le tube d'échappement 45 qui pénètre d'ailleurs largement en porte-à-faux à l'intérieur de la chambre collectrice d'échappement 35. Le parcours des gaz est par ailleurs matérialisé par toutes les flèches de la figure 12.

Il est prévu une prise de soupape ou un trou d'accès 46 que l'on peut boucher par une plaque (non représentée) qui est fixée par les goujons 47. Il est aussi prévu des traverses 48, 49, 50 qui supportent la mécanique.

Le caisson 33 est par conséquent massif et son inertie est augmentée considérablement par le poids de l'appareillage qui repose dessus. Ceci conourt à l'amélioration de l'amortissement sonore.

## Revendications

1. Silencieux ou atténuateur de son reactif, c'est-à-dire à réflexion ou écho d'onde sonore, pour débit pulsé de gaz soumis à des fréquences moyennes et hautes, d'environ 300 à 8000 Hz, caractérisé par un système de plusieurs ensembles identiques (1), (2), (3), (4), (5), (6), (7), (8) disposés en parallèle, connectés à au moiins un collecteur d'admission (34) et/ ou un collecteur d'échappement (35), chacun des ensembles étant constitué par une succession de chambres de détente (1 (2), (3) de dimensions différentes reliées par un conduit axial (4), (5), (6), chacune des chambres (1), (2), (3) ayant des dimensions telles qu'elle soit accordée pour un domaine de fréquence à atténuer tandis que les conduits de liaison (4), (5), (6) ont une section faible par rapport à la section des chambres, le système de plusieurs ensembles de chambres (1), (2), (3) reliées par des conduits (4), (5), (6) étant conçus pour que les longueurs des chambres et des conduits soient déterminées afin que l'on puisse assurer une imbrication alvéolaire d'éléments qui sont décalés les uns par rapport aux autres pour que les chambres se placent au niveau des conduits des ensembles adjacents et inversement, afin de circonscrire ledit système dans le volume minimum.

2. Silencieux, tel que défini dans la revendication 1, caractérisé par le fait que les chambres (1 (2), (3) sont prismatiques et que leur section dépend de la limite supérieure de fréquences susceptibles d'être atténuée, tandis que leur longueur dépend du domaine de fréquences susceptibles d'être atténués, étant entendu que ces dernières fréquences sont en dessous de la limite supérieure de fréquences à traiter.

3. Silencieux, tel que défini dans la revendication 1, caractérisé par le fait que les chambres (1), (2), (3) sont cylindriques, de révolution, avec des fonds (9) tronconiques s'adaptant à des conduits axiaux tubulaires (4), (5), (6).

4. Silencieux, tel que défini dans les revendications précédentes, caractérisé par le fait qu'il est réalisé par tranches (18) perpendiculaires à l'axe des conduits (4), (5), (6) et que lesdites tranches sont assemblées par un moyen connu afin de constituer un bloc amortisseur de son (10).

5. Silencieux, tel que défini dans la revendication 4, caractérisé par le fait que le bloc amortisseur de son (10) est prismatique, généralement parallélépipédique.

6. Silencieux, tel que défini dans la revendication 4, caractérisé par le fait que le bloc amortisseur de son (10) est cylindrique.

7. Silencieux, tel que défini dans l'une quelconque des revendications 1 à 3, caractérisé par le fait qu'il est réalisé par éléments identiques plans (11), en forme de plaques comportant chacune en creux, sur leurs deux faces (12), (13), des parties complémentaires des ensembles reliés par des conduits (4), (5), (6), lesdites parties complémentaires étant disposées pour s'adapter exactement aux parties correspondantes des éléments plans adjacents pour reconstituer le système d'ensembles de chambres et de conduits grâce à des moyens d'assemblage et de positionnement relatifs.

8. Silencieux, tel que défini dans la revendication 7, caractérisé par le fait que les éléments plans comportent, en creux, sur chacune de leurs faces (12), (13) une moitié de chaque ensemble constitué par une section des chambres (1), (2), (3) et des conduits (4), (5), (6) suivant un plan diamétral de ceux-ci, lesdits éléments (11) comportant des moyens d'assemblage par tirants assurant la juxtaposition et le serrage pour constituer ainsi un bloc parallélépipédique amortisseur de son.

9. Silencieux, tel que défini dans la revendication 7, caractérisé par le fait qu'on prévoit un caisson allongé (33) dans la partie centrale duquel on dispose le bloc amortisseur de son ( 10), en laissant en amont et en aval deux chambres (34), (35) servant de collecteurs ayant une longueur relativement importante pour traiter et amortir les basses fréquences.

10. Silencieux, tel que défini dans la revendication 9, caractérisé par le fait que le caisson allongé (33) sert de socle à la machine produisant les pulsations sonores de gaz.

## Patentansprüche

1. Reaktiver Schalldämpfer, das heisst, Schalldämpfer mit Schallwellen-Reflexion oder Schallwellen-Echo, für eine impulsartige Gasströmung, die mittleren und hohen Frequenzen von ungefähr 300 bis 8000 Hz ausgesetzt ist, gekennzeichnet durch ein System aus parallel angeordneten, identischen Einheiten (1), (2), (3), (4), (5), (6), (7), (8), die mit mindestens einem Einlassverteiler (34) und/oder mindestens einem Auslassverteiler (35) verbunden sind, wobei jede der Einheiten aus einer Aufeinanderfolge von Entspannungskammern (1), (2), (3) mit verschiedenen Abmessungen besteht, die durch einen axialen Kanal (4), (5), (6) miteinander verbunden sind, und jede der Kammern (1), (2), (3) solche Abmessungen aufweist, dass sie für einen bestimmten Bereich von zu dämpfenden Frequenzen abgestimmt ist, während die Verbindungskanäle (4), (5), (6) einen gegenüber dem Querschnitt der Kammern kleinen Querschnitt haben, und das System aus mehreren EinheitenvonKammernd), (2), (3), die durch Kanäle (4), (5), (6) miteinander verbunden sind, so konzipiert ist, dass die Längen der Kammern und der Kanäle so festgelegt sind, dass eine wabenförmige Verschachtelung von Elementen erhalten wird, die gegeneinander versetzt sind, damit die Kammern in dem Bereich der Kanäle der benachbarten Einheiten angeordnet sind, und umgekehrt, mit dem Ziel, das System in einem minimalen Volumen unterzubringen.

2. Schalldämpfer gemäss Anspruch 1, dadurch gekennzeichnet, dass die Kammern (1), (2), (3) prismenförmig sind, und dass ihr Querschnitt von der oberen Grenze der zu dämpfenden Frequenzen abhängt, während ihre Länge von der Grösse des Bereichs der zu dämpfenden Frequenzen anhängt, wobei dieser Bereich unterhalb der oberen Grenze gelegen ist.

3. Schalldämpfer gemäss Anspruch 1, dadurch gekennzeichnet, dass die Kammern (1), (2), (3) zylinderförmig und rotationssymmetrisch sind, und dass sie kegelstumpfförmige Böden (9) aufweisen, die an röhrenförmige axiale Kanäle (4), (5), (6) angepasst sind.

4. Schalldämpfer gemäss den vorhergehenden Ansprüchen, dadurch gekennzeichnet, dass er in Scheiben (18) verwirklicht ist, die senkrecht zu der Achse der Kanäle (4), (5), (6) angeordnet sind, und dass die besagten Scheiben durch ein bekanntes Mittel so zusammengebaut sind, dass ein Schalldämpferblock (10) erhalten wird.

5. Schalldämpfer gemäss Anspruch 4, dadurch gekennzeichnet, dass der Schalldämpferblock (10) prismenförmig und im allgemeinen quaderförmig ist.

6. Schalldämpfer gemäss Anspruch 4, dadurch gekennzeichnet, dass der Schalldämpferblock (10) zylinderförmig ist.

7. Schalldämpfer gemäss einem der Ansprüche 1 bis 3, dadurch gekennzeichnet, dass er durch ebene, identische Elemente (11) verwirklicht ist, in Form von Platten, die auf beiden Seiten (12), (13), bei versenkter Anordnung, komplementäre Teile der durch Kanäle (4), (5), (6) verbundenen Einheiten aufweist, wobei die besagten komplementären Teile so angeordnet sind, dass sie genau an den entsprechenden Teilen der benachbarten, ebenen Elemente anliegen, damit mit Hilfe von Mitteln für den Zusammenbau und die relative Positionierung das System aus Einheiten mit Kammern und Kanälen aufgebaut werden kann.

8. Schalldämpfer gemäss Anspruch 7, dadurch gekennzeichnet, dass die ebenen Elemente auf beiden Seiten (12), (13), bei versenkter Anordnung, eine Hälfte jeder Einheit aus einem Querschnitt der Kammern (1), (2), (3) und der Kanäle (4), (5), (6), gemäss einer diametralen Ebene der Kammern und der Kanäle umfassen, wobei die besagten Elemente Mittel zum Zusammenbau durch Spannstangen aufweisen, um die Elemente nebeneinander anzuordnen und festzuziehen, so dass ein quaderförmiger Schalldämpferblock aufgebaut werden kann.

9. Schalldämpfer gemäss Anspruch 7, dadurch gekennzeichnet, dass ein länglicher Kasten (33) vorgesehen wird, in dessen mittlerem Teil der Schalldämpferblock (10) angeordnet wird, wobei stromaufwärts und stromabwärts zwei Kammern (34), (35) gebildet werden, die als Einlassverteiler beziehungsweise Auslasssammler dienen, und die eine relativ grosse Länge haben, um die niedrigen Frequenzen zu dämpfen.

10. Schalldämpfer gemäss Anspruch 9, dadurch gekennzeichnet, dass der längliche Ksten (33) als Sockel für die Maschine verwendet wird, die die Schallschwingungen in dem Gas erzeugt.

## Claims

1. A reactive sound attenuator or silencer, i.e. a reflection or sound wave echo attenuator or silencer, for a pulsed flow-rate of gas submitted to mean and high frequencies, namely of about 300 to 8000 Hz, characterized by a system of several identical sets (1, 2, 3, 4, 5, 6, 7, 8) disposed in parallel, connected with at least an inlet collector (34) and/or an exhaust collector (35), each of the sets being composed of a succession of expansion rooms (1, 2, 3) of different dimensions connected by an axial duct (4,5,6), each of the rooms having such dimensions that it is accorded for a field of frequency to be attenuated, whereas the joining ducts (4, 5, 6) have a weak cross-section with respect to the one of the rooms, the system of several sets of rooms (1, 2, 3) connected with ducts (4, 5, 6) being carried out in order that the lenghts of the rooms and ducts are determined so that it can be provided an alveolar imbrication of the elements which are staggered the one with respect to the other in order that the rooms reach the level with the ducts of the adjacent sets and inversely, so as to circumscribe said system in the minimal volume.

2. A silencer according to claim 1, characterized in that the rooms (1, 2, 3) are prismatic and their cross-section depends on the upper limit of frequencies to be attenuated, whereas their length depends on the field of frequencies apt to be attenuated, on the understanding that these last frequencies are underneathh the upper limit of the frequencies to be treated.

3. A silencer according to claim 1, characterized in that the rooms (1, 2, 3) are cylindrical of revolution, with bottoms (9) in the shape of a truncated cone suiting to tubular axial ducts (4, 5, 6).

4. A silencer according to any one of the claims 1 to 3, characterized in that it is carried out by slices (18) perpendicular to the axis of the ducts (4, 5, 6) and said slices are assembled by a known means in order to constitute a sound damper block (10).

5. A silencer according to claim 4, characterized in that the sound damper block (10) is prismatic, generally like a parallelepiped.

6. A silencer according to claim 4, characterized in that the sound damper block (10) is cylindrical.

7. A silencer according to any one of the claims 1 to 3, characterized in that is is carried out by plane identical elements (11) in the form of plates each comprising in hollow on their two faces (12, 13) complementary parts of the sets connected by the ducts (4, 5, 6), said complementary parts being disposed for exactly suiting to the corresponding parts of the adjacent plane elements so as to reconstitute the system of the sets of rooms and ducts owing to relative assembling and positioning means.

8. A silencer according to claim 7, characterized in that the plane elements comprise in hollow on each of their faces (12, 13) a half of each set made up of a section of the rooms (1, 2, 3) and ducts (4, 5, 6) along to a diametrical plane of those, said element (11) comprising assembling means by tie-rods providing the juxtaposition and the tightening for thus constituting a block like a parallelepiped which damps down the sound.

9. A silencer according to claim 7, characterized in that it is provided an elongated box (33), in the central part of which the sound damper block (10) is disposed, by leaving upstream and downstream two rooms (34, 35) serving as collectors having a relatively important length for treating and damping down the low frequencies.

10. A silencer according to claim 9, characterized in that the elongated box (33) serves as stand for the machine producing the sound pulses of gas.
